# EUROPÄISCHE PATENTSCHRIFT

(11) **EP 1 213 212 B1**
(45) Veröffentlichungstag und Bekanntmachung des Hinweises auf die Patenterteilung: **01.03.2006**
(21) Anmeldenummer: 01128449.4
(22) Anmeldetag: 05.12.2001
(51) Int. Cl.: B62D 55/275

(54) **Fahrwerk und Betonschalung mit einem Fahrwerk**
Vehicle chassis and concrete shuttering with a vehicle chassis
Châssis de véhicule et coffrage à béton avec un châssis de véhicule

(30) Priorität: 05.12.2000 DE 20020590 U
(43) Veröffentlichungstag der Anmeldung: 12.06.2002
(73) Patentinhaber: DOKA Industrie GmbH, A-3300 Amstetten (AT)
(72) Erfinder:
(74) Vertreter: HOFFMANN EITLE

(56) Entgegenhaltungen:
- DE-A- 3 343 374
- US-A- 1 370 379
- US-A- 2 045 792
- US-A- 4 597 612
- US-A- 5 429 429
- PATENT ABSTRACTS OF JAPAN vol. 008, no. 240 (M-336), 6. November 1984 (1984-11-06) & JP 59 120576 A (NOBUYA SAEKI), 12. Juli 1984 (1984-07-12)

## Beschreibung

### Technisches Gebiet

Die Erfindung betrifft ein Fahrwerk nach dem Oberbegriff des Anspruchs 1 sowie eine Betonschalung, die mit einem derartigen Fahrwerk versehen ist.

Insbesondere auf dem Gebiet des Tunnelbaus ist es erforderlich, Betonschalungen, die zum Betonieren eines bestimmten Abschnitts verwendet wurden, mittels eines geeigneten Fahrwerks zu einem nächsten Abschnitt zu verfahren, um die Betonierarbeiten in dem nächsten Abschnitt durchführen zu können. Eine Besonderheit auf diesem Gebiet besteht darin, dass die Betonschalung auf jungem Beton verfahren werden muss, der nicht mit hohen Punktlasten belastet werden darf, da sonst die Gefahr besteht, dass der frische Betonboden absplittert.

### Stand der Technik

Als Vorbenutzungsgegenstände sind Fahrwerke bekannt, die an ihrer Unterseite mehrere Rollen, sogenannte Panzerrollen aufweisen. Mittels dieser Rollen werden die Schalungen auf Stahlblechstreifen verfahren, die vorangehend verlegt wurden. Die Stahlblechstreifen sind erforderlich, um die hohen, aufgrund der Linienberührung der Panzerrollen auftretenden Punktlasten, auf eine größere Fläche abzuleiten. Bei dem Verfahren mit Hilfe der beschriebenen Panzerrollen auf vorangehend verlegten Stahlblechstreifen besteht das Problem, dass die Stahlblechstreifen exakt verlegt werden müssen, und eine Korrektur schwierig zu bewerkstelligen ist. In dem Fall, dass die verlegten Stahlblechstreifen korrigiert werden müssen, ist es erforderlich, die vergleichsweise schwere Konstruktion hydraulisch hochzuheben, und dann die Blechstreifen zu verschieben. Zur Aufnahme der auftretenden Lasten ist es ferner erforderlich, dass die Blechstreifen vergleichsweise dick ausgeführt sind, da sich zu dünnes Blech verformen, insbesondere wellen kann, und das Verfahren behindert wird. Durch die Verwendung dicker Blechstreifen werden diese schwer und schwierig zu handhaben.

Beim Gegenstand der GB 2 043 740 A, bei der eine Betonschalung auf vergleichsweise langen, umlaufenden Raupen- oder Panzerketten verfahren wird, tritt das Problem auf, dass vergleichsweise starke Zugfahrzeuge verwendet werden müssen. In ähnlicher Weise wird gemäß der DE 36 01 587 C2 eine Schalung mit Hilfe eines Zugfahrzeuges verfahren, das auf Ketten voranbewegt wird.

Ferner betrifft die US 5,290,492 eine von einem Zugfahrzeug gezogene Anordnung, mittels derer Beton in eine Schalung, die an der Anordnung angebracht ist, eingegossen werden kann. Die Anordnung wird auf Raupenfahrwerken bewegt. Schließlich ist aus der DE 33 43 374 A1 ein Raupenfahrwerk bekannt, das neben den Rädern am Anfang und Ende des Fahrwerks, die der Umlenkung dienen, mehrere Laufrollen aufweist, die ortsfest in einer Richtung senkrecht zum Untergrund verschiebbar gelagert sind, um Unebenheiten des Bodens ausgleichen zu können.

Weiterhin offenbart die DE 33 43 374 A1 ein Fahrwerk nach dem Oberbegriff von Anspruch 1, das jedoch nicht mit einer Betonschalung verbunden ist.

### Darstellung der Erfindung

Der Erfindung liegt die Aufgabe zugrunde, ein Fahrwerk zum Umsetzen einer Betonschalung, insbesondere einer Tunnelschalung zu schaffen, durch das mit geringem Aufwand ein problemloses Umsetzen von Betonschalungen auch auf noch jungem Beton erreicht werden kann.

Die Lösung dieser Aufgabe erfolgt durch das im Anspruch 1 beschriebene Fahrwerk.

Demzufolge sind bei dem erfindungsgemäßen Fahrwerk, das zum Umsetzen einer Betonschalung, bevorzugt einer Tunnelschalung mit dieser verbunden oder verbindbar ist, zum einen die bekannten Rollen eines Umlaufrollenfahrwerks, insbesondere eines Panzerrollenfahrwerks, vorhanden, die umlaufend vorgesehen sind. Im Wesentlichen sind bevorzugt mehrere Rollen in einem Käfig seitlich geführt und gegen Herausfallen gesichert und laufen um einen festen Steg um. Erfindungsgemäß ist zusätzlich eine umlaufende Kette vorgesehen. Die Kette weist mehrere platten- oder plättchenförmige Elemente auf und verläuft zumindest abschnittsweise zwischen den Rollen des Panzerrollenfahrwerks und dem Untergrund. Durch diese Gestaltung wird gewissermaßen ein umlaufendes Stahlprofil geschaffen, das die bekannten, bislang exakt zu verlegenden Stahlblechstreifen ersetzt. Die Linienberührung und Kraftübertragung mit den Panzerrollen tritt nunmehr zwischen diesen Panzerrollen und der Innenseite der umlaufenden Kette auf. Insbesondere wird der linienförmige Druck jeweils auf ein flächiges Element der Kette abgeleitet, und seitens des flächigen Elements werden auf den darunter liegenden jungen und deshalb empfindlichen Beton keine hohen Punktlasten übertragen. Vielmehr erfolgt eine flächige Belastung des Untergrundes, die diesen nicht gefährdet. Aufgrund dieser Art der Ableitung von Kräften wird der Rollwiderstand erheblich verringert, und die bislang erforderlichen, dicken, dementsprechend schweren und schwer handhabbaren Stahlblechstreifen können entfallen. Ferner ist eine Richtungskorrektur bei dem Verfahren möglich.

Bevorzugte Weiterbildungen des erfindungsgemäßen Fahrwerks sind in den weiteren Ansprüchen beschrieben.

Für eine sichere Führung der Kette an dem erfindungsgemäßen Fahrwerk hat es sich als vorteilhaft herausgestellt, die Kette mittels Zahnrädern zumindest an den Umlenkpunkten zu führen. Da die Kette aufgrund der Verwendung mehrerer platten- oder plättchenförmiger Elemente eine gewisse Breitenerstreckung aufweist, wird die Verwendung von zwei Zahnrädern jeweils an den Umlenkpunkten an den Rändern der Kette bevorzugt. Ferner wird durch die Zahnräder, wie nachfolgend noch genauer ausgeführt, die Möglichkeit geschaffen, die Kette anzutreiben. Es sei ergänzend erwähnt, dass die Kette seitlich durch Gleitflächen geführt wird.

Um eine Möglichkeit zu schaffen, die Kette zu spannen oder nachzuspannen, ist zumindest ein Zahnrad, bevorzugt beide an zwei Rändern liegende Zahnräder eines Umlenkpunktes, verschiebbar gelagert und mittels einer Spanneinrichtung spannbar, so dass auch die Kette gespannt werden kann.

Als Material für die Kette hat sich Stahl als günstig herausgestellt, da dieser Werkstoff den zu erwartenden Belastungen standhält und eine wenig aufwendige und kostengünstige Fertigung des erfindungsgemäßen Fahrwerks ermöglicht.

Wie vorangehend erwähnt, bietet es im Rahmen der Erfindung Vorteile, wenn die Kette antreibbar ist. Hierdurch können jegliche gesondert vorgesehene Zugfahrzeuge entfallen.

Hierbei kann das erfindungsgemäße Fahrwerk besonders flexibel gestaltet werden, wenn dies für die Anbringung eines Antriebs angepasst ist. Mit anderen Worten muss in einer Grundausführung nicht notwendigerweise ein Antrieb vorhanden sein. Es sind jedoch bevorzugt Vorkehrungen dafür getroffen, beispielsweise kann ein geeigneter Flansch vorgesehen sein, um einen Antrieb an dem erfindungsgemäßen Fahrwerk zu befestigen.

Für bestimmte Anwendungsfälle hat sich hierbei ein mechanischer Antrieb in Form einer umschaltbaren Ratsche als vorteilhaft erwiesen. Eine derartige Ratsche kann durch einen Hebel angetrieben werden. Hierdurch sind kleinere Korrekturen an einem einzelnen Fahrwerk, das üblicherweise zusammen mit weiteren Fahrwerken für das Versetzen einer Betonschalung sorgt, möglich. Durch geeignete Betätigung der einzelnen Antriebe kann eine Betonschalung ferner in Kurvenform verfahren werden.

Alternativ bietet es für bestimmte Anwendungsfälle Vorteile, wenn an das erfindungsgemäße Fahrwerk ein hydraulischer Antrieb angebracht wird.

Ebenso kann es vorteilhaft sein, bei einer bevorzugten Ausführungsform einen elektrischen Antrieb, beispielsweise einen Elektromotor-Getriebemotor als Antrieb vorzusehen.

Schließlich wird für das erfindungsgemäße Fahrwerk bevorzugt, dass es um eine vertikale Achse drehbar mit einer Betonschalung verbunden oder verbindbar ist. Hierdurch können, wie erwähnt, Kurven gefahren werden, da die Fahrwerke in geeigneter Weise getrennt voneinander bezüglich der Betonschalung derart verdreht werden können, dass durch ein Antreiben der Fahrwerke eine Kurve beschrieben wird. Ferner kann das Fahrwerk durch die drehbare Anbringung auch um größere Winkel, beispielsweise um 90° geschwenkt werden, um ein Verfahren der Betonschalung, insbesondere einer Tunnelschalung, in Querrichtung, insbesondere zu Korrekturzwecken, zu ermöglichen.

Wenngleich das erfindungsgemäße Fahrwerk als solches vorgesehen sein kann und mit einer Betonschalung zu dessen Umsetzung kombiniert werden kann, wird im Rahmen der Erfindung bevorzugt, dass eine Betonschalung, insbesondere eine Tunnelschalung bereits mit zumindest einem erfindungsgemäßen Fahrwerk versehen ist.

### Kurze Beschreibung der Zeichnungen

Nachfolgend werden beispielhaft in den Zeichnungen dargestellte Ausführungsformen der Erfindung näher erläutert. Es zeigen:
- Fig. 1: eine Seitenansicht des erfindungsgemäßen Fahrwerks in einer ersten Ausführungsform;
- Fig. 2: eine Vorderansicht des Fahrwerks gemäß Fig. 1; und
- Fig. 3: eine perspektivische Ansicht des erfindungsgemäßen Fahrwerks in einer zweiten Ausführungsform.

### Ausführliche Beschreibung bevorzugter Ausführungsformen der Erfindung

Wie in Fig. 1 zu erkennen ist, weist das erfindungsgemäße Fahrwerk 10 an seinem oberen Ende eine Platte oder einen Flansch 12 auf, mittels dessen das Fahrwerk mit einer Tragekonstruktion, an der Betonschalungen angebracht sind, verbindbar ist. Mittels eines Trägers ist derjenige Teil des Fahrwerks, an dem, wie nachfolgend beschrieben, die Rollen eines Umlaufrollenfahrwerks, bevorzugt eines Panzerrollenfahrwerks, und eine umlaufende Kette vorgesehen sind, über einen weiteren Flansch 14 angebracht. Die Rollen, die nachfolgend der Einfachheit halber als Panzerrollen bezeichnet werden, die an dem herkömmlichen Fahrwerk für einen unmittelbaren Kontakt mit einem vorangehend verlegten Stahlstreifen vorgesehen sind, sind in Fig. 1 mit 16 angedeutet. Diese Rollen 16 sind seitlich durch einen Käfig geführt und im Übrigen gegen ein Herausfallen gesichert. Bevorzugt sind die Rollen durch laschenartige Elemente in der Art einer Rollenkette miteinander verbunden. Die Rollen laufen auf einer länglich-ovalen Bahn um, in dessen Mitte sich der in der Figur erkennbare Steg befindet.

Erfindungsgemäß befindet sich zwischen diesen Rollen 16 und dem Untergrund 18 eine umlaufende Kette 20, die aus mehreren platten- oder plättchenförmigen Elementen oder Gliedern besteht. Bei dem gezeigten Ausführungsbeispiel weisen die Elemente jeweils eine Erstreckung in Umlaufrichtung der Kette 20 auf, die im Wesentlichen durch den Abstand zwischen zwei Bolzen 22 definiert ist. Mit 24 sind in Fig. 1 die einzelnen Elemente angedeutet. Seitlich außerhalb der jeweiligen Elemente erstrecken sich zwischen zwei benachbarten Elementen 24 jeweilige Laschen 26, um die benachbarten Elemente insgesamt zu einer umlaufenden Kette zu verbinden. Erfindungsgemäß ist somit eine "zweifach" umlaufende Anordnung vorgesehen, indem zum einen die Kette 20 mit den plattenartigen Elementen und zum anderen die zahlreichen Rollen 16 umlaufen. Die Mitnahme geschieht hierbei infolge des Drucks, der von den Elementen der Kette 20 auf die Rollen 16 übertragen wird, und bewirkt, dass diese zwischen den inneren Oberflächen der Elemente und dem Steg, um welchen die Rollen 16 umlaufen, abrollen. Ergänzend ist noch darauf hinzuweisen, dass die Kraftübertragung von der Betonschalung über die Rollen 16 auf die Kette 20 und den Untergrund lediglich in dem Bereich erfolgt, in dem sich die Rollen 16 befinden. Dies ist auch daran zu erkennen, dass die Achsen der nachfolgend noch näher erläuterten Zahnräder 28 dementsprechend nach oben versetzt sind, dass sich die Kette in diesen Bereichen zumindest geringfügig vom Untergrund abhebt.

Wie aus Fig. 1 zu erkennen ist, ist die Kette an den jeweiligen Umlenkpunkten an jedem seitlichen Rand um ein Zahnrad 28 gelegt, was einen Antrieb der Kette ermöglicht. Ergänzend sind zur seitlichen Führung Gleitflächen vorgesehen. Insbesondere befinden sich die Zahnräder seitlich außerhalb der Kette, und in den Zahnmulden der jeweiligen Zahnräder werden die Bolzen 22 aufgenommen. Mit anderen Worten gestaltet sich die Konstruktion von dem einen seitlichen Rand zu dem anderen seitlichen Rand in Breitenrichtung wie folgt. In den Vertiefungen des äußersten Zahnrads sind die Köpfe der Bolzen 22 aufgenommen, die Laschen 26 liegen an der Innenseite benachbart zu dem Zahnrad 28, daran anschließend erstrecken sich die Glieder der Kette über eine gewisse Breite, und an dem anderen Rand liegen erneut Laschen an die Elemente der Kette an, die mittels jeweiliger Bolzen zwei benachbarte Elemente miteinander verbinden. Die Köpfe der Bolzen sind in einem Zahnrad an dem gegenüberliegenden Rand aufgenommen. Außerhalb der jeweiligen Zahnräder befindet sich noch jeweils eine Platte, in der die Zahnräder gelagert sind.

Wie anhand der Darstellung von Fig. 1 zu erkennen ist, erfolgt die Berührung mit dem Boden, der durch jungen und somit empfindlichen Beton gebildet wird, entlang einer gewissen Aufstandslänge B, so dass der Beton keinen hohen Punktlasten ausgesetzt ist. Zu Fig. 1 sei noch angemerkt, dass die Lagerung der Zahnräder auf der linken Seite bei der gezeigten Ausführungsform in einem verschiebbar gelagerten Element 32 erfolgt, das mittels einer Spannschraube 34 verschoben werden kann, so dass die Kette in gewünschter Weise gespannt werden kann.

Wie ergänzend aus Fig. 2 zu erkennen ist, wird das flächige Aufliegen auf den Beton unterstützt dadurch, dass die Elemente der Kette 20 eine gewisse Breite A aufweisen, so dass auch in dieser Erstreckung für ein flächiges Aufliegen auf dem jungen Beton gesorgt ist, und keine Beschädigung oder ein Absplittern des Betons riskiert wird.

In Fig. 3 ist eine weitere, ergänzte Ausführungsform des erfindungsgemäßen Fahrwerks 10 gezeigt. Zum einen ist zu erkennen, dass das Fahrwerk mit Abdeckungen 36 versehen ist. Zum anderen steht eine Achse 38 eines Zahnradpaares derart seitlich vor, dass daran ein Antrieb angebracht werden kann. Hierbei kann es sich zum einen um einen (nicht dargestellten) mechanischen Antrieb in Form einer Umschaltratsche handeln, die mit einem ausreichend langen Hebel antreibbar ist. Zum anderen kann an einen hierfür vorgesehenen Flansch 40 ein Hydraulikmotor angebracht werden. Schließlich kann an dem Flansch 40, wenn kein Antrieb vorgesehen ist, eine (nicht dargestellte) Abdeckung angebracht werden.

Im oberen Bereich des Fahrwerks 10 gemäß Fig. 3 ist als ergänzendes Merkmal ein sogenannter Drehteller 42 zu erkennen. Mittels des Drehtellers 42 ist das gezeigte Fahrwerk 10 um eine vertikale Achse dreh- oder schwenkbar an einer Schalungskonstruktion anbringbar. Hierdurch können die einzelnen Fahrwerke bezüglich der Schalungskonstruktion derart gedreht werden, dass das Durchfahren von Kurven oder, bei einem Verdrehen um 90°, ein Verfahren in Querrichtung, insbesondere zum Korrigieren, ermöglicht wird.

Zu den Abmessungen des erfindungsgemäßen Fahrwerks 10 ist noch im Gegensatz zu einem Raupenfahrwerk festzustellen, dass dieses äußerst kompakt ausgeführt ist. Wie bereits in Fig. 1 zu erkennen ist, entspricht die Länge des Fahrwerks in etwa dem dreifachen Wert seiner Höhe.

Als bevorzugte Maße können für das Maß B gemäß Fig. 1 etwa 300 mm und für das Maß A gemäß Fig. 2 etwa 150 mm angegeben werden. Der Achsabstand der beiden Zahnräder 28 beträgt etwa 450 mm, und deren Durchmesser etwa 250 mm. Dieses Maß bildet in etwa die Gesamthöhe des Fahrwerks. Die Rollen 16, die auch als Panzerrollen bekannt sind, weisen bevorzugt einen Durchmesser von etwa 30 mm auf.

## Patentansprüche

1. Fahrwerk (10), das zum Umsetzen einer Betonschalung mit dieser verbunden oder verbindbar ist, und mehrere Rollen (16) aufweist, wobei
eine umlaufende Kette (20) mit mehreren platten- oder plättchenförmigen Elementen (24) vorgesehen ist, die zumindest abschnittsweise zwischen den Rollen (16) und dem Untergrund (18) verläuft,
**dadurch gekennzeichnet, dass**
die Rollen (16) auf einer Bahn umlaufend angeordnet sind.

2. Fahrwerk nach Anspruch 1,
**dadurch gekennzeichnet, dass**
die Kette (20) über Zahnräder (28) geführt ist.

3. Fahrwerk nach Anspruch 2,
**dadurch gekennzeichnet, dass**
zumindest eines der Zahnräder verschiebbar gelagert ist, so dass die Kette (20) spannbar ist.

4. Fahrwerk nach zumindest einem der vorangehenden Ansprüche,
**dadurch gekennzeichnet, dass**
die Kette (20) aus Stahl ausgeführt ist.

5. Fahrwerk nach zumindest einem der vorangehenden Ansprüche,
**dadurch gekennzeichnet, dass**
die Kette (20) antreibbar ist.

6. Fahrwerk nach zumindest einem der vorangehenden Ansprüche,
**dadurch gekennzeichnet, dass**
an dem Fahrwerk (10) ein Antrieb anbringbar ist.

7. Fahrwerk nach Anspruch 6,
**dadurch gekennzeichnet, dass**
es sich bei dem Antrieb um einen mechanischen Antrieb in Form einer umschaltbaren Ratsche handelt.

8. Fahrwerk nach Anspruch 6,
**dadurch gekennzeichnet, dass**
es sich bei dem Antrieb um einen hydraulischen Antrieb handelt.

9. Fahrwerk nach Anspruch 6,
**dadurch gekennzeichnet, dass**
es sich bei dem Antrieb um einen elektrischen Antrieb, insbesondere einen Elektromotor-Getriebemotor, handelt.

10. Fahrwerk nach zumindest einem der vorangehenden Ansprüche,
**dadurch gekennzeichnet, dass**
dieses um eine vertikale Achse drehbar mit einer Betonschalung verbunden oder verbindbar ist.

11. Betonschalung mit zumindest einem Fahrwerk (10) nach zumindest einem der vorangehenden Ansprüche.

## Claims

1. Running gear (10), which for moving a concrete formwork is connected or connectable thereto and has several rollers (16), wherein a circulating chain (20) is provided with several plate- or lamina-shaped elements. (24) and runs at least in sections between the rollers (16) and the subsoil (18), **characterised in that** the rollers (16) are arranged circulating on a track.

2. Running gear according to claim 1, **characterised in that** the chain (20) is guided over toothed wheels (28).

3. Running gear according to claim 2, **characterised in that** at least one of the toothed wheels is held as displaceable, so the chain (20) is tensible.

4. Running gear according to at least one of the preceding claims, **characterised in that** the chain (20) is made of steel.

5. Running gear according to at least one of the preceding claims, **characterised in that** the chain (20) is drivable.

6. Running gear according to at least one of the preceding claims, **characterised in that** a drive can be mounted on the running gear (10).

7. Running gear according to claim 6, **characterised in that** the drive is a mechanical drive in the form of a reversible ratchet.

8. Running gear according to claim 6, **characterised in that** the drive is a hydraulic drive.

9. Running gear according to claim 6, **characterised in that** the drive is an electric drive, in particular an electric motor geared motor.

10. Running gear according to at least one of the preceding claims, **characterised in that** it is connected or connectable to a concrete formwork rotatably about a vertical axis.

11. Concrete formwork with at least one running gear (10) according to at least one of the preceding claims.

## Revendications

1. Train de roulement (10), relié ou susceptible d'être relié, pour le déplacement d'un coffrage à béton, à celui-ci, et présentant une pluralité de rouleaux (16),
une chaîne (20) circulaire, comprenant une pluralité d'éléments (24) se présentant sous forme de plaques ou de plaquettes étant prévue, la chaîne s'étendant, au moins par tronçons, entre les rouleaux (16) et le sol (18),
**caractérisé en ce que** les rouleaux (16) sont disposés en circulant sur une trajectoire.

2. Train de roulement selon la revendication 1,
**caractérisé en ce que** la chaîne (20) est guidée sur des roues dentées (28).

3. Train de roulement selon la revendication 2,
**caractérisé en ce qu'**au moins l'une des roues dentées est montée de façon déplaçable, de manière que la chaîne (20) puisse être tendue.

4. Train de roulement selon au moins l'une des revendications précédentes,
**caractérisé en ce que** la chaîne (20) est réalisée en acier.

5. Train de roulement selon l'une au moins des revendications précédentes,
**caractérisé en ce que** la chaîne (20) est susceptible d'être entraînée.

6. Train de roulement selon l'une au moins des revendications précédentes,
**caractérisé en ce qu'**un dispositif d'entraînement est susceptible d'être monté sur le train de roulement (10).

7. Train de roulement selon la revendication 6,
**caractérisé en ce qu'**il s'agit, concernant le dispositif d'entraînement, d'un dispositif d'entraînement mécanique, ayant la forme d'un cliquet commutable.

8. Train de roulement selon la revendication 6,
**caractérisé en ce qu'**il s'agit, concernant le dispositif d'entraînement, d'un dispositif d'entraînement hydraulique.

9. Train de roulement selon la revendication 6,
**caractérisé en ce qu'**il s'agit, concernant le dispositif d'entraînement, d'un dispositif d'entraînement électrique, en particulier d'un moto-réducteur à moteur électrique.

10. Train de roulement selon au moins l'une des revendications précédentes,
**caractérisé en ce que** celui-ci est relié ou susceptible d'être relié, en pouvant tourner autour d'un axe vertical, à un coffrage à béton.

11. Coffrage à béton comprenant au moins un train de roulement (10) selon au moins l'une des revendications précédentes.
